# EUROPÄISCHE PATENTSCHRIFT

(11) **EP 0 119 504 B1**
(45) Veröffentlichungstag und Bekanntmachung des Hinweises auf die Patenterteilung: **20.01.1988**
(21) Anmeldenummer: 84101795.7
(22) Anmeldetag: 21.02.1984
(51) Int. Cl.: B65B 55/10

(54) **Verfahren zum Sterilisieren von Verpackungsmaterial und/oder Verpackungsvorrichtungen**
Method of sterilizing packaging material and/or packaging devices
Procédé pour la stérilisation de matériau d'emballage et/ou des dispositifs d'emballages

(30) Priorität: 15.03.1983 DE 3309139; 16.07.1983 DE 3325786
(43) Veröffentlichungstag der Anmeldung: 26.09.1984
(73) Patentinhaber: ROBERT BOSCH GMBH, 70442 Stuttgart (DE)
(72) Erfinder: Buchner, Norbert, Prof. Dr.-Ing., D-7057 Winnenden 6 (DE); Vögele, Günter, D-7036 Schönaich (DE); Wilke, Bernd, Dipl.-Ing., D-7000 Stuttgart 70 (DE)

(56) Entgegenhaltungen:
- CH-A- 108 694
- DE-A- 2 839 543

## Beschreibung

Die Erfindung betrifft ein Verfahren zum Entkeimen von Verpackungsmaterial oder Verpackungsvorrichtungen nach der im Oberbegriff des Anspruchs 1 genannten Gattung.

Beim einem solchen beispielsweise durch die DE-A-2 839 543 und die DE-A-2 919 015 bekannt gewordenen Verfahren werden aus thermoplastischem Kunststoff geformte Verpackungsbehälter, wie Joghurt-Becher, mit einem feuchten, strömenden Wasserdampf/Luftgemisch behandelt. Um einen ausreichenden Grad an Keimfreiheit zu erzielen, sollen die Becher auf eine Temperatur von mindestens 140 °C erhitzt werden. Dazu wird das Gemisch aus Sattdampf mit einer Temperatur von 138 °C und Luft gebildet und vor der Anwendung auf eine Temperatur von 250° bis 275 °C aufgeheizt.

Durch die zusätzliche Aufheizung des Gemisches ist das bekannte Verfahren weitgehend ein trockenthermisch wirkendes Sterilisierverfahren und wirkt ähnlich wie die bekannten Verfahren, die mit überhitztem Wasserdampf, Heißgas oder Heißluft arbeiten. Bei diesen bekannten Sterilisierverfahren bleibt die lange bekannte Tatsache unberücksichtigt, daß Mikroorganismen und Sporen in feuchter Hitze weniger widerstandsfähig sind als in trockener Hitze. Es sind daher auch schon Sterilisierverfahren entwickelt worden, die mit Sattdampf im Überdruckbereich arbeiten (DE-A-2 519 329 und DE-A-3 031 084). Bei diesen bekannten Verfahren ist jedoch nachteilig, daß die zu sterilisierenden Verpackungsbehälter oder -materialien in druckfesten Behältern behandelt werden müssen, die relativ aufwendig und umständlich zu bedienen sind.

Ferner ist ein Sterilisierverfahren bekannt geworden, bei dem die Behälter mit strömendem Wasserdampf bei Atmosphärendruck behandelt werden (DE-A-3 044 061). Dieses Verfahren hat den Nachteil, daß bei Verpackungsmaterialien mit einer Kartonschicht Feuchtigkeit in den als Schwamm wirkenden Karton an den Schnittkanten eindringen kann, was zum Erweichen des Packstoffes und zu Schwierigkeiten beim anschließenden Heißsiegeln führen kann.

Um zu verhindern, daß von Einrichtungen und Zubehör von Verpackungsmaschinen auf das Füllgut oder das Verpackungsmaterial Infektionen übertragen werden, ist es schließlich durch die DE-A-1 642 069 bekannt, Abfüll- und Dosierräume, Leitungen, Ventile, Filter und dgl. Teile einer Verpackungsmaschine, mit denen das Füllgut oder die dieses umgebende Luft in Berührung kommen, mit Hilfe von Sattdampf von 125 °C und 2.5 bar Überdrück vorgängig der Inbetriebnahme der Verpackungsmaschine zu sterilisieren. Zum Erzielen eines hinreichenden Sterilitätsgrades wird die Behandlung über eine Zeitdauer von mehreren Minuten durchgeführt. Nachteilig dabei ist, daß dazu die Einrichtungen zur Aufnahme des Überdrucks ausgestaltet sein müssen. Bei alternativer Anwendung von Heißdampf mit atmosphärischem Druck sind sehr viel höhere Temperaturen und/oder längere Behandlungszeiten erforderlich.

Bereits in Verpackungsmaschinen eingeführte Verpackungsmaterialien aus Kunststoff vertragen derart hohe Temperaturbelastungen über längere Zeit nicht. Sie erweichen und verkleben mit Maschinenteilen, so daß ein Anlaufen der Maschine verhindert wird. Ferner verstopft Dampfkondensat die zur Aufrechterhaltung einer sterilen Atmosphäre in Verpackungsmaschinen angeordneten Luftentkeimungsfilter (HOSCH-Filter).

Aufgabe der Erfindung ist es, ein Entkeimungsverfahren zu schaffen, bei dem die thermische Belastung der zu entkeimenden Teile, wie insbesondere Verpackungsmaterial und Hochleistungs-Filter gering ist, und das in kurzer Zeitdauer durchgeführt werden kann.

Die Lösung dieser Aufgabe wird durch die im Kennzeichen des Anspruchs 1 aufgeführten Maßnahmen erzielt.

Das erfindungsgemäße Entkeimungsverfahren hat überraschend erwiesen, daß eine Abtötung der für Lebensmittel mit einem pH-Wert unter 4,6 relevanten Flora bei geringer Wärmebelastung und in relativ kurzer Zeit bei atmosphärischem Druck möglich ist. Dieses relativ milde thermische Entkeimungsverfahren setzt außerdem nur einen geringen Energieaufwand voraus. Es ist besonders geeignet zum Behandeln von Verpackungsbehältern aus thermoplastischem Kunststoff oder mit solchem beschichteten Material zum Sterilverpacken saurer Lebensmittel, deren pH-Wert unter 4,6 liegt, wie beispielsweise Fruchtsäfte, Gemüsesäfte, Wein und Sauermilchprodukte. In solchen sauren Gütern kann nur eine eingeschränkte Auswahl von Mikroorganismen waschsen. nämlich Schimmelpilze, Hefen, und säurebildende Bakterien. Diese Mikroorganismen sind thermisch relativ empfindlicher als übliche Bakterien. Ferner lassen sich mit dem erfindungsgemäßen Verfahren auch Einrichtungen und Zubehör von Verpackungsmaschinen unter schonenden Bedingungen sterilisieren.

Durch die in den Unteransprüchen aufgeführten Maßnahmen ist eine vorteilhafte Weiterbildung des im Hauptanspruch angegebenen Entkeimungsverfahrens möglich. Wenn nach der eigentlichen Entkeimungsphase mit einem Wasserdampf/Luft-Gemisch die behandelten Oberflächen des Verpackungsmaterials, der Verpakkungsbehälter oder der Maschinenteile mit Heißluft mit einer Temperatur von 80° bis 120 °C nachgetrocknet werden, ist es besonders vorteilhaft, das Wasserdampf/Luft-Gemisch aus Heißluft mit der Temperatur der Trocknungsluft und mit Sattdampf zu bilden.

Zum keimfreien Verpacken saurer Lebensmittel sollen Verpackungsbehälter vor dem Befüllen und Verschließen keimfrei gemacht werden. Die Behälter bestehen vorzugsweise aus einem thermoplastischen Kunststoff oder aus einem Mehrschichtpackstoff, der beispielsweise aus einem Polyäthylen/Karton/Aluminium/Polyäthylenverbund besteht. In jeweils einen offenen Behälter wird eine Düse eingeführt, die den größten Teil des Innenraums des Behälters ausfüllt und seitlich zur Wand des Behälters hin einen Ringraum freiläßt. Vorausgehend wird zum Vorwärmen während einer Zeitdauer von 1,2 Sekunden Heißluft mit einer Temperatur von 80° bis 100 °C in den Behälter eingeblasen.

In der anschließenden Entkeimungsphase wird durch die Düse ein Wasserdampf/Luft-Gemisch unter atmosphärischem Druck zugeführt. Das Gemisch wird gebildet durch Vermischen von Heißluft mit einer Temperatur von 80° bis 120 °C und Sattdampf, der sich beim Mischen entspannt. Der Gewichtsanteil des Sattdampfes an dem Gemisch beträgt 10 bis 50 %. Die Temperatur des Gemischs beträgt 85° bis 140 °C, vorzugsweise 85° bis 120 °C. Das Wasserdampf/Luft-Gemisch wird während einer Zeitdauer von 1.2 Sekunden aus der Düse gegen den Boden des Behälters und anschließend durch den Ringraum zwischen der Düse und der Innenseite des Behälters geleitet. Zum Entfernen von Feuchtigkeitsresten nach der Entkeimungsphase wird anschließend sterile Heißluft mit einer Temperatur von 80° bis 120 °C eingeführt, die ebenfalls durch den Ringraum strömt und trocknend wirkt. Anstelle des Zuführens von Heißluft und Wasserdampf/Luft-Gemisch durch dieselbe Düse, können auch mehrere Düsen nebeneinander angeordnet sein, durch die jeweils nur Heißluft oder das Gemisch geleitet wird, und denen Verpackungsbehälter nacheinander zugeführt werden. Um eine Reinfektion der Behälter zu verhindern, sind die Düsen in einer Kammer angeordnet, in der eine sterile Atmosphäre aufgebaut ist.

Zum Testen des beschriebenen Entkeimungsverfahrens wurden mit Schimmelpilzsporen beladene Versuchsplättchen in Behälter eingeklebt und diese dann mit einem Wasserdampf/Luft-Gemisch beströmt. Die an die Taktzeit von Verpackungsmaschinen angepaßte Behandlungsdauer wurde aus 1,2 Sekunden eingestellt. Die Plättchen hatten einen Durchmesser von 50 Millimeter und waren unterschiedlich mit etwa 10³, 10⁵. 10⁷ und 10⁹ Keimen der Arten Aspergillus niger, Lactobacillus lactis, Leuconostoc mesenteroides und Saccaromyces cerevisiae beladen.

Es zeigte sich, daß bereits bei einer Beströmung der Plättchen bzw. der Behälterinnenwand mit dem Wasserdampf/Luft-Gemisch mit einer Temperatur von 80° bis 85 °C ein deutlicher Entkeimungseffekt erzielt wurde. Bei einer Temperatur von 90° bis 100 °C wurde eine vollständige Abtötung der Keime festgestellt.

Bei einer ersten Versuchsreihe mit einem Wasserdampf/Luft-Gemisch mit einer Temperatur von 95 °C und einem Wassergehalt von 15 Gewichtsprozent ergaben sich folgende Abtötungsraten :
2 bis 3 Zehnerpotenzen bei Aspergillus niger und Lactobacillus lactis
4 bis 5 Zehnerpotenzen bei Leuconostoc mesenteroides und
6 bis 7 Zehnerpotenzen bei Saccharomyces cerevisiae.

Bei ebenfalls 95 °C des Wasserdampf/Luft-Gemischs jedoch einem Wassergehalt von 33 % waren die Abtötungsraten bei Aspergillus niger etwa 5 Zehnerpotenzen, und bei den übrigen, obengenannten Keimarten höher als 7 Zehnerpotenzen. Bei einer Temperatur von 100 °C des Wasserdampf/Luft-Gemischs und einem 37%- igen Wasserdampfgehalt lagen die Abtötungsraten bei Aspergillus niger höher als 7 Zehnerpotenzen und bei den übrigen drei Arten sogar höher als 9 Zehnerpotenzen.

Ergänzend wird darauf hingewiesen, daß durch Vorwärmen der Packungen vor der Sterilisierungsphase der Kondensatanfall während der Sterilisierphase vermindert werden kann. Durch die nachträgliche Trocknung mit Heißluft wird angefallenes Kondensat vollständig beseitigt. In Fällen, wo auf eine völlig trockene Packung verzichtet werden kann, da die geringen Kondensatmengen nur zu einer vernachlässigbar kleinen Konzentrationsänderung des Füllguts führen. kann sowohl die Vorwärmung als auch die Nachtrocknung unterbleiben, wobei innerhalb der angegebenen Grenzen noch ein gutes mikrobiologisches Ergebnis erzielbar ist.

Als besonders vorteilhaft hinsichtlich der zum Durchführen des erfindungsgemäßen Verfahrens zu verwendenden Einrichtung hat sich gezeigt, daß der zum Vorwärmen und/oder Nachtrocknen verwendeten Heißluft zum Durchführen der Sterilisierphase kurzzeitig, beispielsweise während 1,2 Sekunden, Sattdampf zugemischt wird.

Schließlich ist noch zu erwähnen, daß das oben beschriebene Verfahren auch zum Entkeimen von Packstoffbahnen oder -zuschnitten, aus denen anschließend Verpackungen geformt werden, in gleicher Weise durchgeführt werden kann, wobei beispielsweise eine Breitschlitzdüse verwendet wird.

Das erfindungsgemäße Verfahren ist nicht nur zum Sterilisieren von Packstoffen und Verpackungsbehältern durchführbar, sondern mit gleichem Erfolg auch zum Vorsterilisieren von Verpackungsvorrichtungen und deren Zubehör, wie Kammern, Füll- und Schließeinrichtungen, Leitungen. Filter und dgl. Da diese Teile weniger wärmeempfindlich sind und eine größere zu erhitzende Masse aufweisen, ist die Zeitdauer länger einzustellen. während der die Teile mit einem Wasserdampf/Luft-Gemisch beaufschlagt und beströmt werden. Wesentlich hierbei ist, daß die Oberflächen der Vorrichtungsteile auf eine Temperatur von 70° bis 100 °C, insbesondere 85° bis 90 °C.'aufgeheizt werden.

Zum Testen der Brauchbarkeit des oben zum Sterilisieren von Verpackungsbehältern beschriebenen Verfahrens zum Sterilisieren von Verpackungsvorrichtungen wurde ein Versuch an einem thermisch- und feuchtigkeitsempfindlichen Hochleistungs-Schwebstofffilter (HOSCH-Filter) durchgeführt, da solche Filter zum Entkeimen von Luft oder Gasen verwendet werden. die zum Erhalten einer keimfreien Atmosphäre in die Abpackkammer eingeleitet werden. Während einer Zeitdauer von zwei Minuten wurde ein Wasserdampf/Luft-Gemisch mit einem Feuchtigkeⁱtsge- halt von 35 % und einer Temperatur von 98 °C durch ein HOSCH-Filter geleitet. Die Abtötung der zuvor aufgebrachten Schimmelpilze Aspergillus niger war größer als 7 Zehnerpotenzen. Ähnliche Versuche ergaben, daß Wasserdampf/Luft-Gemische mit einem Feuchtigkeitsgehalt von 20 bis 40% und einer Temperatur von 80° bis 100 °C zum Sterilisieren von Maschinenteilen einen hinreichend hohen Sterilitätsgrad erbringen.

## Patentansprüche

1. Verfahren zum Erzielen eines ausreichenden Grades an Keimfreiheit von zum Verpacken von saurem Füllgut mit einem ph-Wert unter 4,6 bestimmtem Verpackungsmaterial, insbesondere von derart bestimmten vorgeformten Verpackungsbehältern, oder von Verpackungsvorrichtungen und deren Zubehör durch Behandeln deren Oberflächen mit einem strömenden Wasserdampf/Luft-Gemisch unter atmosphärischem Druck, dadurch gekennzeichnet, daß die Oberflächen mit einem feuchten Wasserdampf/Luft-Gemisch mit einer Temperatur von 80° bis 140 °C, vorzugsweise 80° bis 120 °C, und einem Feuchtigkeitsgehalt von 10 bis 50%. vorzugsweise 20 bis 40 %, behandelt werden.

2. Verfahren nach Anspruch 1, dadurch gekennzeichnet, daß das Wasserdampf/Luft-Gemisch aus Heißluft mit einer Temperatur von 80° bis 120°C und mit Sattdampf gebildet wird.

3. Verfahren nach Anspruch 1 oder 2. dadurch gekennzeichnet, daß vor dem Behandeln des Verpackungsmaterials mit Wasserdampf/Luft-Gemisch das Material mit Heißluft vorgewärmt und nach dem Behandeln mit Heißluft nachgetrocknet wird.

4. Verfahren nach Anspruch 3, dadurch gekennzeichnet, daß das Verpackungsmaterial während einer bestimmten Zeitdauer mit Heißluft behandelt wird und daß während dieser Zeitdauer der Heißluft kurzzeitig Sattdampf zugemischt wird.

## Claims

1. Process for obtaining a sufficient degree of sterility of packaging material destined for packaging acidic filling material having a pH value below 4.6, in particular of preformed packaging containers for such a purpose, or of packaging equipment and accessories thereof, by treatment of their surfaces with a flowing steam/air mixture under atmospheric pressure, characterized in that the surfaces are treated with a moist steam/air mixture of a temperature of 80° to 140 °C, preferably 80° to 120°C, and a moisture content of 10 to 50 %. preferably 20 to 40 %.

2. Process according to claim 1, characterized in that the steam/air mixture is formed from hot air of a temperature from 80° to 1200C and saturated steam.

3. Process according to claim 1 or 2, characterized in that, before the treatment of the packaging material with the steam/air mixture, the material is pre-heated with hot air and is post-dried with hot air after the treatment.

4. Process according to claim 3, characterized in that the packaging material is treated with hot air for a defined period and that, during this period, saturated steam is admixed to the hot air for a short time.

## Revendications

1. Procédé pour l'obtention d'un degré suffisant de stérilité d'un matériau d'emballage déterminé pour le conditionnement de contenus acides ayant un pH inférieur à 4,6, en particulier de certains récipients de conditionnement préformés de ce type, ou de dispositifs de conditionnement et de leurs accessoires, par traitement des surfaces de ceux-ci avec un mélange circulant d'air et de vapeur d'eau, sous la pression atmosphérique. caractérisé en ce que les surfaces sont traitées avec un mélange humide d'air et de vapeur d'eau à une température de 80 à 140 °C, de préférence de 80 à 120 °C, et ayant une teneur en humidité de 10 à 50 %, de préférence de 20 à 40 %.

2. Procédé selon la revendication 1, caractérisé en ce que le mélange d'air et de vapeur d'eau est formé à partir d'air chaud à une température de 80 à 120 °C et de vapeur saturée.

3. Procédé selon la revendication 1 ou 2, caractérisé en ce qu'avant le traitement du matériau d'emballage avec un mélange d'air et de vapeur d'eau, le matériau est préchauffé avec de l'air chaud, et après le traitement, est séché ultérieurement avec de l'air chaud.

4. Procédé selon la revendication 3, caractérisé en ce que le matériau est traité pendant une durée déterminée avec de l'air chaud, et en ce que, pendant cette durée, on mélange brièvement la vapeur saturée à l'air chaud.
